# EUROPÄISCHE PATENTANMELDUNG

(11) **EP 1 481 819 A1**
(43) Veröffentlichungstag der Anmeldung: **01.12.2004**
(21) Anmeldenummer: 04450097.3
(22) Anmeldetag: 28.04.2004
(51) Int. Cl.: B44C 3/12

(54) **Bausatz zur Herstellung von mosaikartigen Darstellungen**

(30) Priorität: 28.05.2003 AT 8282003
(71) Anmelder: Lechner, Marlies, 8680 Mürzzuschlag (AT)
(72) Erfinder: Lechner, Marlies, 8680 Mürzzuschlag (AT)
(74) Vertreter: Atzwanger, Richard, Dipl.-Ing. Patentanwalt

(57) **Zusammenfassung**

Bausatz für die Herstellung von mosaikartigen Darstellungen an Böden, Wänden od.dgl. bestehend aus mindestens zwei Gruppen von in ihren Größen unterschiedlichen Platten bzw. Plättchen. Dabei enthält der Bausatz kreisrunde Plättchen (1, 1a) mit zwei unterschiedlichen Durchmessern, wobei der eine Durchmesser (D) einen vorgegebenen Modulwert bildet, und der zweite Durchmesser (D/3) ein Drittel des Modulwertes beträgt, und bzw. oder sechseckige Plättchen (2, 2a) mit zwei unterschiedlichen Größen, wobei die Abstände zweier paralleler Seitenkanten dieser Plättchen (2, 2a) voneinander den vorgegebenen Modulwert (D) und ein Drittel (D/3) des Modulwertes aufweisen und bzw. oder quadratische Plättchen (3, 3a), wobei die Seitenlängen Plättchen (3, 3a) den vorgegebenen Modulwert (D) und ein Drittel des Modulwertes (D/3) aufweisen (Fig. 1).

## Beschreibung

Die gegenständliche Erfindung betrifft einen Bausatz zur Herstellung von mosaikartigen Darstellungen an Böden, Wänden od.dgl. bestehend aus mindestens zwei Gruppen von in ihren Größen unterschiedlichen Platten bzw. Plättchen aus Naturstein, aus Kunststein, aus Keramik, aus Metall, aus Glas, aus Holz, u.dgl., wobei gegebenenfalls Gruppen von Platten bzw. Plättchen in ihrer Farbe, Farbschattierung, Oberflächenstruktur, Oberflächengestaltung u.dgl. unterschiedlich sind.

Derartige Bausätze werden zur Herstellung von Bodenverkleidungen in Form von Pflasterungen, zur Herstellung von Wandverkleidungen u.dgl. verwendet. Bei der Herstellung von Pflasterungen besteht das Erfordernis, diese entweder gegen den Durchtritt von Wasser dicht auszubilden, also den Boden zu versiegeln, oder auch einen Durchtritt von Wasser zu erzielen, z.B. um hierdurch eine in der Nähe befindliche Vegetation zu fördern.

Soferne eine Versiegelung des Bodens erfolgen soll, müssen für eine Pflasterung deshalb sechseckige oder rechteckige Platten verwendet werden, da diese mit ihren Seitenkanten dicht aneinander verlegt werden können. Soferne keine Versiegelung des Bodens zu erfolgen braucht, können auch kreisrunde Platten verlegt werden. Kreisrunde Platten sind insoferne von Vorteil, da durch sie wesentlich bessere optische und ästhetische Effekte erzielbar sind, als dies bei sechseckigen und quadratischen Platten der Fall ist.

Der gegenständlichen Erfindung liegt somit die Aufgabe zugrunde, einen Bausatz zu schaffen, durch welchen es einerseits möglich ist, auch mit kreisrunden Platten bzw. Plättchen eine weitgehende Abdichtung gegenüber dem Durchtritt von Wasser zu ermöglichen bzw. mit welchem es andererseits auch möglich ist, mit sechseckigen bzw. quadratischen Platten bzw. Plättchen bei der Gestaltung von Flächen optimale optische bzw. ästhetische Effekte zu bewirken.

Dies wird erfindungsgemäß dadurch erzielt, daß der Bausatz kreisrunde Platten bzw. Plättchen mit zwei unterschiedlichen Durchmessern, wobei der eine Durchmesser einen vorgegebenen Modulwert bildet und der zweite Durchmesser ein Drittel des Modulwertes beträgt, und bzw. oder sechseckige Platten bzw. Plättchen mit zwei unterschiedlichen Größen, wobei die Abstände zweier paralleler Seitenkanten dieser Platten bzw. Plättchen voneinander den vorgegebenen Modulwert und ein Drittel des Modulwertes aufweisen und bzw. oder quadratische Platten bzw. Plättchen, wobei die Seitenlängen der Platten bzw. Plättchen den vorgegebenen Modulwert und ein Drittel des Modulwertes aufweisen, enthält.
Vorzugsweise enthält der Bausatz kreisrunde Platten bzw. Plättchen sowie sechseckige oder quadratische Platten bzw. Plättchen. Insbesondere kann der Bausatz kreisförmige Platten bzw. Plättchen, sechseckige Platten bzw. Plättchen und quadratische Platten bzw. Plättchen enthalten. Weiters enthält vorzugsweise der Bausatz auch halbierte und geviertelte kreisförmige und bzw. oder sechseckige und bzw. oder quadratische Platten bzw. Plättchen mit der Größe des Modulwertes und eines Drittels des Modulwertes.

Der Gegenstand der Erfindung ist nachstehend anhand eines in der Zeichnung dargestellten Ausführungsbeipieles näher erläutert. Es zeigen:
- Fig.1: drei Gruppen von unterschiedlich ausgebildeten Platten bzw. Plättchen in jeweils zwei Größen, in Draufsicht;
- Fig.2: zwei Arten eines Rasters, in welchem diese Platten bzw. Plättchen angeordnet werden können;
- Fig.3: gemäß den beiden Rastern verlegte Platten bzw. Plättchen, in Draufsicht;
- Fig.4: eine erste Anordnung von kreisrunden Platten bzw. Plättchen zur Herstellung einer Pflasterung mit einer besonderen optischen Gestaltung;
- Fig.5: eine zweite Anordnung von kreisrunden und sechseckigen Platten bzw. Plättchen zur Herstellung einer Pflasterung mit einer besonderen optischen Gestaltung; und
- Fig.6: eine dritte Anordnung von kreisrunden und quadratischen Platten bzw. Plättchen zur Herstellung einer Pflasterung mit einer besonderen optischen Gestaltung.

Wie dies aus Fig.1 ersichtlich ist, enthält ein erfindungsgemäßer Bausatz zwei Gruppen von kreisrunden Platten bzw. Plättchen 1 und 1a, wobei die kreisrunden Platten bzw. Plättchen 1 einen Durchmesser D aufweisen, welcher einen Modulwert darstellt, und die kreisrunden Platten bzw. Plättchen 1a einen Durchmesser aufweisen, welcher ein Drittel des Durchmessers D und somit des Modulwertes beträgt.
Der Bausatz enthält weiters zwei Gruppen von sechseckigen Platten bzw. Plättchen 2 und 2a, wobei die Abstände von jeweils zwei parallelen Seitenkanten der Platten bzw. Plättchen 2 dem Modulwert D gleich sind und ein Drittel desselben beträgt. Zudem enthält dieser Bausatz zwei Gruppen von quadratischen Platten bzw. Plättchen 3 und 3a, wobei die Länge der Seitenkanten der Platten bzw. Plättchen 3 wiederum dem Modulwert D gleich ist sowie ein Drittel desselben beträgt.
Schließlich enthält der Bausatz mittig geteilte und geviertelte kreisrunde, sechseckige und quadratische Platten bzw. Plättchen.

Wie dies in Fig.2 dargestellt ist, bestehen in Abhängigkeit davon, welche Arten von Platten bzw. Plättchen zum Einsatz gebracht werden, zwei Arten von Rastern A und B, wobei der Raster A durch einander im Winkel von 60° schneidende Linien a1, a2 und a3 gebildet ist, wogegen der Raster B durch einander im Winkel von 90° schneidende Linien b1 und b2 gebildet ist. Hierdurch werden durch die Raster entweder sechseckige Felder A1 oder quadratische Felder B1 gebildet, welche jeweils Seitenlängen mit dem Modulwert aufweisen und innerhalb welcher die kreisrunden, sechseckigen und quadratischen Platten bzw. Plättchen 1, 1a, 2, 2a und 3, 3a verlegbar sind.

Wie dies weiters aus Fig.3 ersichtlich ist, sind im Raster A kreisrunde Platten bzw. Plättchen 1 und 1a mit sechseckigen Platten bzw. Plättchen 2 und 2a kombinierbar, wogegen im Raster B kreisrunde Platten bzw. Plättchen 1 und 1a mit quadratischen Platten bzw. Plättchen 3 und 3a kombinierbar sind.
Da sich die Anordnung der Platten oder Plättchen in den beiden Rastern A und B durch die Ausrichtung der Platten bzw. Plättchen gegeneinander unterscheidet, besteht das Erfordernis, beim Übergang von einem Raster zum anderen Raster eine durchgehende Reihe von kreisrunden Platten bzw. Plättchen 1 und 1a anzuordnen.

In Fig.4 ist eine durch die zwei Größen von kreisrunden Platten bzw. Plättchen 1 und 1a gebildete optische Gestaltung, z.B. einer Bodenfläche, dargestellt. Da in die zwischen den größeren kreisrunden Platten bzw. Plättchen 1 bestehenden Zwischenräume kleinere Platten bzw. Plättchen 1a eingesetzt sind, wird eine weitgehende Abdichtung des Bodens gewährleistet.
In Fig.5 ist weiters eine durch kreisrunde Platten bzw. Plättchen 1 und 1a sowie sechseckige Platten bzw. Plättchen 2, 2a erzielte optische Gestaltung, z.B. einer Bodenfläche, dargestellt. In Fig. 6 ist schließlich eine durch kreisrunden Platten bzw. Plättchen 1 und 1a sowie quadratische Platten bzw. Plättchen 3 und 3a erzielte optische Gestaltung, z.B. einer Bodenfläche, dargestellt.

Hierbei sind die technischen und ästhetischen Vorteile von sechseckigen und quadratischen Platten bzw. Plättchen einerseits sowie von kreisrunden Platten bzw. Plättchen andererseits zur Anwendung gebracht.

## Patentansprüche

1. Bausatz für die Herstellung von mosaikartigen Darstellungen an Böden, Wänden od.dgl. bestehend aus mindestens zwei Gruppen von in ihren Größen unterschiedlichen Platten bzw. Plättchen aus Naturstein, aus Kunststein, aus Keramik, aus Metall, aus Glas, aus Holz, u.dgl., wobei gegebenenfalls Gruppen von Platten bzw. Plättchen in ihrer Farbe, Farbschattierung, Oberflächenstruktur, Oberflächengestaltung u.dgl. unterschiedlich sind, **dadurch gekennzeichnet, daß** der Bausatz kreisrunde Platten bzw. Plättchen (1, 1a) mit zwei unterschiedlichen Durchmessern, wobei der eine Durchmesser (D) einen vorgegebenen Modulwert bildet, und der zweite Durchmesser (D/3) ein Drittel des Modulwertes beträgt, und bzw. oder sechseckige Platten bzw. Plättchen (2, 2a) mit zwei unterschiedlichen Größen, wobei die Abstände zweier paralleler Seitenkanten dieser Platten bzw. Plättchen (2, 2a) voneinander den vorgegebenen Modulwert (D) und ein Drittel (D/3) des Modulwertes aufweisen und bzw. oder quadratische Platten bzw. Plättchen (3, 3a), wobei die Seitenlängen der Platten bzw. Plättchen (3, 3a) den vorgegebenen Modulwert (D) und ein Drittel des Modulwertes (D/3) aufweisen, enthält.

2. Bausatz nach Patentanspruch 1, **dadurch gekennzeichnet, daß** er kreisrunde Platten bzw. Plättchen (1,1a) und sechseckige oder quadratische Platten bzw. Plättchen (2, 2a, 3, 3a) enthält.

3. Bausatz nach Patentanspruch 1, **dadurch gekennzeichnet, daß** er kreisrunde Platten bzw. Plättchen (1, 1a), sechseckige Platten bzw. Plättchen (2, 2a) und quadratische Platten bzw. Plättchen (3, 3a) enthält.

4. Bausatz nach einem der Patentansprüche 1 bis 3, **dadurch gekennzeichnet, daß** er auch halbierte und geviertelte kreisrunde und bzw. oder sechseckige und bzw. oder quadratische Plättchen mit dem Modulwert (D) bzw. mit einem Drittel (D/3) des Modulwertes enthält.
